# FASCICULE DE BREVET EUROPEEN

(11) **EP 0 119 890 B1**
(45) Date de publication et mention de la délivrance du brevet: **21.01.1987**
(21) Numéro de dépôt: 84400339.2
(22) Date de dépôt: 17.02.1984
(51) Int. Cl.: B27G 5/02

(54) **Appareil pour la coupe en biseau d'une pièce**
Vorrichtung zum Schrägschneiden eines Werkstücks
Apparatus for making a bevelled cut in a workpiece

(30) Priorité: 17.02.1983 FR 8302548; 06.01.1984 FR 8400148
(43) Date de publication de la demande: 26.09.1984
(73) Titulaire: Guiu, Claude, F-21600 Longvic (FR)
(72) Inventeur: Guiu, Claude, F-21600- Longvic (FR); Artru, Régis, F-21100 Dijon (FR)
(74) Mandataire: Bruder, Michel

## Description

La présente invention concerne un appareil pour la coupe en biseau d'une pièce telle qu'une planche, une moulure, etc...

Pour la coupe en biseau de pièces allongées, telles que les moulures destinées à former un cadre, on utilise généralement une boîte à onglets qui présente une section droite en forme de U et dont les parois latérales sont percées de part en part de fentes coplanaires définissant plusieurs plans de coupe inclinés de divers angles par rapport à l'axe longitudinal de la boîte à onglets. Ces boîtes à onglets permettent généralement d'effectuer des coupes suivant des angles de 30, 45 ou 90° par rapport à l'axe longitudinal.

Ces boîtes à onglets présentent divers inconvénients. En premier lieu les valeurs des angles suivant lesquels peuvent être effectuées les coupes sont limitées et prédéterminées. Autrement dit, il n'est pas possible de couper une pièce suivant un plan de coupe faisant, avec un plan de référence, un angle autre que les angles prédéterminés par les fentes de la boîte à onglets (30, 45 ou 90°). Par ailleurs les boîtes à onglets connues ont une largeur fixe et relativement réduite, ce qui limite leur emploi à la coupe de pièces relativement étroites telles que des moulures.

La présente invention concerne un appareil permettant de régler à volonté l'angle de coupe par rapport à un plan de référence et par ailleurs de couper des pièces de largeur variable.

A cet effet, cet appareil pour la coupe en biseau d'une pièce présentant une surface de référence par rapport à laquelle doit être incliné, de l'angle désiré, le plan de coupe, est caractérisé en ce qu'il comporte deux flasques verticaux parallèles dans lesquels sont prévues respectivement deux fentes de guidage d'une lame de scie, ces deux fentes étant parallèles et débouchant dans les chants des flasques pour définir le plan de coupe, des moyens de liaison des deux flasques verticaux parallèles pour les maintenir à distance l'un de l'autre suivant un axe transversal commun, un support monté, sur chaque flasque, orientable autour de l'axe transversal et présentant une face d'appui supérieure, les deux faces d'appui supérieures parallèles définissant un plan d'appui pour la surface de référence de la pièce à couper, et des moyens pour bloquer chaque support sur le flasque associé de manière que sa face d'appui fasse, avec la fente de guidage du flasque correspondant, un angle égal à l'angle de coupe désiré.

Suivant une caractéristique d'un mode particulier de réalisation de cette invention les moyens de liaison entre les deux flasques verticaux parallèles sont prévus pour permettre un déplacement mutuel des deux flasques l'un en direction de l'autre, en vue d'assurer le serrage et le blocage de la pièce à couper entre les faces en regard des deux flasques. Ces moyens de liaison et de serrage sont avantageusement constitués par une tige filetée montée à rotation et bloquée en translation dans l'un des flasques et qui est vissée dans un taraudage prévu dans l'autre flasque.

On décrira ci-après, à titre d'exemples non limitatifs, diverses formes d'exécution de la présente invention, en référence au dessin annexé sur lequel :
La figure 1 est une vue en perspective d'un appareil de coupe en biseau suivant l'invention.
La figure 2 est une vue en coupe transversale de l'appareil, par l'axe de la tige de blocage.
La figure 3 est une vue en élévation de l'appareil au cours d'une opération de sciage.
Les figures 4 et 5 sont des vues en élévation de diverses formes d'exécution des pieds des flasques.
La figure 6 est une vue d'ensemble longitudinale d'une variante d'exécution de l'appareil comportant des cales intermédiaires.
La figure 7 est une vue en perspective d'un appareil de coupe en biseau suivant l'invention.
La figure 8 est une vue en coupe transversale de l'appareil pourvu de la cale intermédiaire entre les deux supports et les deux flasques, avant mise en place de celle-ci sur l'un des supports.
La figure 9 est une vue en perspective de la cale intermédiaire.
La figure 10 est une vue en coupe transversale de l'appareil et de la cale intermédiaire mise en place pour la coupe en biseau de pièces de petite largeur.
La figure 11 est une vue en coupe transversale de l'appareil utilisé pour la coupe d'une pièce plane.
La figure 12 est une vue en coupe transversale de l'appareil utilisé pour la coupe en biseau d'une moulure d'angle.

L'appareil représenté sur le dessin est destiné à permettre de couper en biseau une pièce 1 qui peut être constituée par une planche, une moulure, etc. de largeur quelconque. L'appareil comporte essentiellement deux flasques verticaux parallèles 2, 3, entre lesquels s'étend la pièce à découper 1. Ces flasques 2, 3, d'épaisseur réduite, présentent une périphérie de forme quelconque délimitée par leurs chants respectifs 2a, 3a. Dans ces flasques 2, 3 sont prévues respectivement des fentes 4, 5 parallèles l'une à l'autre et qui débouchent dans les chants 2a, 3a. Ces fentes sont destinées à guider une lame de scie 6 (figure 3) pendant l'opération de coupe en biseau.

La pièce à couper 1 prend appui sur deux supports 7, 8 montés à rotation sur les flasques respectifs 2, 3 autour d'un axe transversal commun xy. Les supports 7, 8 peuvent être constitués par des chapes comportant des âmes 7a, 8a parallèles aux chants 2a, 3a des flasques 2, 3 et dans lesquelles sont vissées des vis de blocage 9, 10 dont les pointes peuvent venir en contact avec les chants 2a, 3a. Les âmes 7a, 8a sont prolongées, à l'intérieur, c'est-à-dire dans l'espace compris entre les deux flasques 2, 3, par des ailes 7b, 8b de grande longueur et, à l'extérieur, par des ailes 7c, 8c beaucoup plus courtes. Ainsi chacun des supports 7, 8 en forme de chape coiffe en quelque sorte le flasque 2, 3 qui lui est associé. Les ailes internes 7b, 8b de grande longueur sont traversées par une tige filetée 11 matérialisant l'axe transversal commun xy. Ces ailes 7b, 8b présentent, sur leurs faces supérieures respectives 7e, 8e, des encoches 7d, 8d permettant l'engagement dans celles-ci du bord inférieur coupant de la lame de scie 6.

Comme on peut le voir sur la figure 2 les ailes internes 7b, 8b des supports respectifs 7, 8 sont montées à rotation sur des moyeux internes 2b, 3b, c'est-à-dire dirigés l'un vers l'autre, des deux flasques 2, 3. La tige filetée 11 qui traverse ces moyeux 2b, 3b, est montée dans l'un des flasques, en l'occurrence dans le flasque 2, en étant bloquée en translation par rapport à celui-ci, tandis que cette tige filetée est vissée dans un trou taraudé percé de part en part dans l'autre flasque 3. Une poignée de manoeuvre 13 est prévue à l'une des extrémités de la tige filetée 11.

Par ailleurs, comme on peut mieux le voir sur la figure 1, les ailes externes 7c, 8c des supports respectifs 7, 8 constituent des index mobiles en regard de graduations circulaires 14 tracées sur les faces externes des flasques 2, 3.

Pour effectuer la coupe transversale en biseau d'une pièce 1 telle qu'une planche, suivant un angle a prédéterminé, on oriente tout d'abord les supports 7, 8 dans une position telle que leurs faces supérieures d'appui 7e, 8e fassent, avec les fentes de guidage 4, 5, un angle a correspondant à l'angle désiré pour la coupe en biseau de la pièce 1. Cette orientation est obtenue en déplaçant les ailes courtes 7c, 8c formant index en regard des graduations circulaires 14 et en bloquant les supports 7, 8 au moyen des vis 9, 10 dans les positions appropriées correspondant à l'angle a désiré. Les faces supérieures 7e, 8e des supports 7, 8 définissent ainsi un plan d'appui P (Figures 1 et 3) sensiblement horizontal pour la pièce 1 à couper. Ensuite on place la pièce 1 à couper entre les deux flasques 2, 3 et on la serre entre ces deux flasques en faisant tourner la tige filetée 11 au moyen de la poignée 13, de manière à rapprocher mutuellement les deux flasques 2, 3 jusqu'à ce que ceux-ci serrent étroitement entre eux les chants de la pièce 1, comme on peut le voir sur la figure 2.

Une fois la pièce 1 ainsi bloquée, il est alors facile d'engager la lame de scie dans les deux fentes de guidage 4, 5 et de scier transversalement la pièce 1, suivant le plan de coupe P1 (figures 1 et 3) qui est incliné, par rapport au plan d'appui P, de l'angle a déterminé par la position relative des fentes de guidage 4, 5 et des supports 7, 8.

On voit, d'après ce qui précède, que l'appareil suivant l'invention permet de couper la pièce 1 suivant un angle a ayant une valeur quelconque. Par ailleurs l'appareil permet de couper des pièces 1 ayant des largeurs aussi quelconques puisque les deux flasques latéraux 2, 3 peuvent être plus ou moins distants l'un de l'autre.

Les figures 4 et 5 illustrent diverses formes d'exécution des pieds pouvant être associés aux fiasques 2, 3 pour leur permettre de prendre appui sur un plan approprié 15 pendant l'opération de coupe.

Dans la forme d'exécution illustrée sur la figure 4, chacun des flasques latéraux 2, 3 est percé, dans sa partie inférieure, qui est opposée aux fentes 4, 5, d'une succession de trous 16 répartis sur un arc de cercle centré sur l'axe transversal xy et dans lesquels sont engagées les extrémités coudées 17 de pieds 18 en fil de fer ou matière similaire. Il est possible, en choisissant d'une manière appropriée les deux trous 16 dans lesquels sont engagées les extrémités coudées 17, de faire en sorte que, pendant la coupe, les supports 7, 8 et la pièce 1 à couper soient sensiblement horizontaux, comme il est illustré sur la figure 4.

La figure 5 illustre une variante d'exécution dans laquelle chaque pied 19, constitué par une plaque verticale ayant par exemple une forme trapézoïdale, est rendu solidaire du flasque associé 2, 3 au moyen d'organes de liaison 20, engagés dans deux trous 16 correspondants du flasque 2 ou 3.

La figure 6 illustre une adaptation de l'appareil suivant l'invention au cas où l'on désire conserver une largeur sensiblement constante entre les deux flasques 2, 3 pour un travail répétitif, tout en maintenant le serrage. A cet effet des cales intermédiaires rigides 21 sont disposées entre les deux flasques 2, 3 de manière à s'étendre sur la totalité de l'espace prévu entre ces deux flasques, avec additionnellement une cale élastique 22 pour assurer le serrage. Les cales 21 peuvent avoir des largeurs différentes de manière à permettre de prérégler l'appareil pour diverses largeurs de travail. Toutes les cales rigides 21 et la cale élastique 22 sont percées d'un trou central pour le passage de la tige de serrage et de blocage 11. Ces cales présentent également de préférence, sur l'une de leurs faces frontales, des ergots 23 qui viennent s'engager dans des encoches correspondantes 24 prévues dans l'autre face frontale de la cale voisine. Les cales 21 restent ainsi légèrement emboîtées les unes dans les autres, par suite de l'engagement des ergots 23 dans les encoches 24, lorsque l'appareil est desserré et que la cale élastique 22 est détendue. Des ergots particuliers 25 s'étendent à travers la cale élastique 22 et sont engagés dans des encoches des éléments voisins et plus particulièrement de la cale rigide 21 voisine et éventuellement dans des encoches 26 prévues dans l'un des supports 7, 8 voisins.

L'appareil de coupe en biseau représenté sur les figures 7 à 12 permet de couper des pièces de formes diverses telles qu'une planche 1 (figure 11) ou une moulure d'angle 31 (figure 12), de largeur quelconque. L'appareil comporte essentiellement deux flasques verticaux parallèles 32, 33 entre lesquels s'étend et est maintenue serrée la pièce à découper. Chacun de ces flasques 32, 33 comprend une partie circulaire 32a, 33a prolongée, sur une partie de sa périphérie, par un bras 32b, 33b s'étendant vers l'extérieur, les deux parties circulaires pouvant tourner autour d'un même axe commun xy. Par ailleurs des fentes 34, 35 de guidage d'une lame de scie, parallèles l'une à l'autre, sont ménagées dans la partie centrale circulaire 32a, 33a et dans le bras correspondant 32b, 33b des deux flasques 32, 33.

Les deux flasques 32, 33 sont montés à rotation sur des supports respectifs 36, 37 constitués par deux plaques verticales parallèles, de forme rectangulaire, présentant respectivement des faces d'appui horizontales supérieures 36a, 37a pour la pièce à couper. Les deux plaques supports 36, 37 qui peuvent être fixées, à leur partie inférieure, sur une table ou un établi, présentent également, dans leurs faces externes 36b, 37b, des évidements semi-circulaires 36c, 37c dans lesquels sont logées respectivement les parties circulaires 32a., 33a des deux flasques rotatifs 32, 33.

Les deux plaques supports 36, 37 portant les deux flasques rotatifs associés 32, 33 sont reliées l'une à l'autre par l'intermédiaire de la tige filetée 11 matérialisant l'axe transversal commun xy autour duquel tournent les deux flasques 32, 33. Cette tige filetée 11 est montée à rotation dans l'une des plaques supports, par exemple la plaque 37, en étant bloquée en translation par rapport à celle-ci, tandis que cette tige filetée est vissée dans un trou taraudé percé de part en part dans l'autre plaque support 36. Les deux flasques 32, 33 sont montés librement à rotation autour de l'axe commun xy, sur leurs plaques supports respectives 36, 37, et ils peuvent être bloqués sur ces plaques supports dans toute position angulaire désirée par rapport à ces plaques, position dans laquelle les fentes de guidage 34, 35 font, avec les faces d'appui supérieures 36a, 37 des plaques supports 36, 37 un angle suivant lequel doit s'effectuer la coupe en biseau.

Pour permettre facilement le repérage de l'angle de coupe, chacun des flasques 32, 33 présente, sur sa face externe et le long de sa périphérie, une échelle graduée circulaire 38 défilant devant un index 39 solidaire d'un bouton de blocage 41 porté par la plaque support correspondante. Ce bouton 41 permet de bloquer le flasque correspondant dans la position angulaire désirée, lorsque l'index 39 se trouve être placé en regard de la graduation désirée de l'échelle 38 portée par le flasque. Dans les faces supérieures horizontales d'appui 36a, 37a des plaques supports 36, 37 sont prévues des découpes 42 qui se trouvent toujours alignées, si on regarde dans une direction parallèle à l'axe commun de rotation xy, avec les parties extrêmes des fentes 34, 35 de guidage de la lame de scie. Les deux découpes 42 sont situées à proximité immédiate de la tige filetée 41 matérialisant l'axe de rotation xy.

Les plaques supports 36, 37 présentent, à la partie supérieure de leurs faces internes 36d, 37d, des appuis respectifs 43, 44 dont les surfaces supérieures sont à fleur avec les faces d'appui horizontales 36a, 37a et qui sont constituées par des languettes horizontales s'étendant transversalement, c'est-à-dire parallèlement à l'axe xy. Les languettes d'appui 43 de la plaque support 36 s'étendent en direction de l'autre plaque support 37 et inversement les languettes d'appui 44 de cette plaque support 37 s'étendent en direction de l'autre plaque support 36. Dans l'axe de ces languettes 43, 44 sont prévues, dans la plaque support opposée, des fentes dans lesquelles ces languettes d'appui 43, 44 peuvent s'engager, à savoir des fentes 45 ménagées dans la partie supérieure de la face interne 36d de la plaque support 36 et qui débouchent dans la surface d'appui supérieure 36a, et des fentes 46 ménagées dans la partie supérieure de la face interne 37d de la plaque support 37 et qui débouchent dans la surface d'appui supérieure 37a.

En regard des fentes 45, 46 les deux flasques 32, 33 présentent, sur leurs faces internes en regard, des rainures circulaires 47 qui sont centrées sur l'axe de rotation xy des deux flasques.

On voit, d'après la description qui précède, qu'il est possible de serrer une pièce à découper telle qu'une planche 1, entre les deux flasques 32, 33, tant que ces pièces ont une largeur supérieure à 2x, x étant la largeur des surfaces horizontales d'appui supérieures 36a, 37a délimitées par les évidements 36c, 37c d'une part et les faces internes 36d, 37d d'autre part. Les languettes 43, 44 qui s'étendent transversalement, contribuent à l'appui des pièces devant être découpées et si ces pièces ont une faible largeur, elles s'engagent dans les fentes 45, 46 et éventuellement dans les rainures 47 des flasques 32, 33.

Si la pièce à découper a une largeur inférieure à la valeur 2x précitée, il est alors nécessaire de faire appel à une cale intermédiaire 48 telle que représenté sur la figure 9. La cale 48 comporte une âme verticale 49 de faible épaisseur, destinée à venir se loger entre les deux plaques supports 36, 37 et qui se raccorde, à sa partie supérieure, à une embase horizontale 51 de section carrée ou rectangulaire laquelle est à son tour prolongée vers le haut par un bras vertical 52. La partie supérieure de l'âme 49 et l'embase 51 présentent une découpe 53 de forme appropriée permettant d'engager la cale intermédiaire 48 sur la tige filetée 11, lorsque cette cale est utilisée. Par ailleurs des fentes 54 sont prévues dans la partie supérieure de l'âme 49 juste en dessous de l'embase 51, pour permettre l'engagement, dans ces fentes, des languettes d'appui 43, 44 portées par les plaques supports 36, 37. Les positions des fentes 54 et leur nombre correspondent respectivement à celles des languettes d'appui 43, 44. Le bras 52 présente par ailleurs une lumière verticale 56 dans laquelle peut coulisser un boulon 55 assurant le blocage d'une butée 57 constituée par une petite équerre. La lumière 56 présente deux parties de largeur différente à savoir une partie 56a de largeur relativement grande dans laquelle coulisse la tête du boulon 55 et une partie plus étroite 56b dans laquelle coulisse la tige de ce boulon.

La figure 10 illustre l'utilisation de la cale intermédiaire 48 pour la coupe en biseau d'une barre 60 de largeur a inférieure à 2x. Dans ce cas la cale intermédiaire 48 est montée sur l'une des plaques supports, par exemple la plaque support 37. La cale intermédiaire 48 vient se plaquer contre la face interne 37d de cette plaque support 37, les languettes d'appui 44 de cette plaque support s'engageant alors dans les fentes 54 de l'âme 49 de la cale intermédiaire. La cale intermédiaire peut être maintenue par un téton 58 solidaire de l'âme 49 et perpendiculaire à celle-ci, ce téton venant s'engager à force dans un trou 59 percé dans la partie inférieure de la plaque support 37, parallèlement à l'axe xy. L'embase 51 de cette cale vient prendre appui sur la surface horizontale supérieure 37a de la plaque support 37 et le serrage de la pièce 60 s'effectue alors entre le flasque opposé 32 et la face verticale en regard de l'embase 51.

La figure 12 illustre l'utilisation de la cale intermédiaire 48 pour la coupe en biseau d'une moulure d'angle 31. Dans ce cas cette moulure 31 est maintenue inclinée entre la surface d'appui supérieure 37a et les languettes d'appui 44 de la plaque support 37 et la butée 57 de la cale intermédiaire 48 qui est alors plaquée contre la face interne 36d de la plaque support opposée 36. La butée supérieure 57 est bloquée dans la position appropriée correspondant aux dimensions et à la forme de la moulure d'angle 31 devant être coupée.

## Revendications

1. Appareil pour la coupe en biseau d'une pièce présentant une surface par rapport à laquelle doit être incliné, de l'angle désiré, le plan de coupe, est caractérisé en ce qu'il comporte deux flasques verticaux parallèles (2, 3) dans lesquels sont prévues respectivement deux fentes (4, 5) de guidage d'une lame de scie, ces deux fentes (4, 5) étant parallèles et débouchant dans les chants (2a, 3a) des flasques pour définir le plan de coupe, des moyens de liaison (11) des deux flasques verticaux parallèles (2, 3) pour les maintenir à distance l'un de l'autre suivant un axe transversal commun (xy), un support (7, 8) monté, sur chaque flasque (2, 3), orientable autour de l'axe transversal (xy) et présentant une face d'appui supérieure, les deux faces d'appui supérieures parallèles (7e, 8e) définissant un plan d'appui pour la surface de référence de la pièce à couper (1), et des moyens (9, 10) pour bloquer chaque support (7, 8) sur le flasque associé (2, 3) de manière que sa face d'appui (7e, 8e) fasse, avec la fente de guidage (4, 5) du flasque correspondant, un angle (a) égal à l'angle de coupe désiré.

2. Appareil suivant la revendication 1 caractérisé en ce que les moyens de liaison entre les deux flasques verticaux parallèles (2, 3) sont prévus pour permettre un déplacement mutuel des deux flasques l'un en direction de l'autre, en vue d'assurer le serrage et le blocage de la pièce à couper (1) entre les faces en regard des deux flasques (2, 3).

3. Appareil suivant la revendication 2 caractérisé en ce que moyens de liaison et de serrage sont avantageusement constitués par une tige filetée (11) montée à rotation et bloquée en translation dans l'un des flasques (2) et qui est vissée dans un taraudage prévu dans l'autre flasque (3).

4. Appareil suivant l'une quelconque des revendications précédentes caractérisé en ce que chacun des supports (7, 8) est constitué par une chape comportant une âme (7a, 8a) parallèle au chant (2a, 3a) du flasque (2, 3) et dans laquelle est vissée une vis de blocage (9, 10) dont la pointe peut venir en contact avec le chant (2a, 3a), l'âme (7a, 8a) étant prolongée, à l'intérieur, par une aile (7b, 8b) de grande longueur et, à l'extérieur, par une aile (7c, 8c) plus courte.

5. Appareil suivant la revendication 4 caractérisé en ce que l'aile interne (7b, 8b) de chaque support (7, 8) est montée à rotation sur un moyeu interne (2b, 3b) du flasque correspondant (2, 3) et elle présente, sur sa face supérieure (7e, 8e), une encoche (7d, 8d) permettant l'engagement du bord inférieur coupant de la lame de scie (6).

6. Appareil suivant l'une quelconque des revendications 4 et 5 caractérisé en ce que l'aile externe (7c, 8c) de chaque support (7, 8), de longueur plus courte que celle de l'aile interne (7b, 8b), constitue un index mobile en regard d'une graduation circulaire (14) tracée sur la face externe du flasque (2, 3).

7. Appareil suivant l'une quelconque des revendications précédentes caractérisé en ce que chacun des flasques latéraux (2, 3) est percé, dans sa partie inférieure qui est opposée aux fentes de guidage (4, 5), d'une succession de trous (16) répartis sur un arc de cercle centré sur l'axe transversal (xy) et dans lesquels sont engagés des organes de liaison (17, 20) d'un pied (18, 19).

8. Appareil suivant la revendication 7 caractérisé en ce que chaque pied (18) est réalisé en fil de fer ou matière similaire et il présente deux extrémités coudées (17) engagées dans deux des trous (16) des flasques (2, 3).

9. Appareil suivant la revendication 7 caractérisé en ce que chaque pied (19) est constitué par une plaque qui est rendue solidaire du flasque associé (2, 3) au moyen d'organes de liaison (20) engagés dans deux trous (16) du flasque (2, 3).

10. Appareil suivant l'une quelconque des revendications précédentes caractérisé en ce qu'il comporte des cales intermédiaires rigides (21) disposées entre les deux flasques (2, 3), de manière à s'étendre sur la totalité de l'espace prévu entre les deux flasques, avec une cale élastique additionnelle (22) pour assurer le serrage, les cales rigides (21) et la cale élastique (22) étant percées d'un trou central pour le passage de la tige de serrage et de blocage (11).

11. Appareil suivant la revendication 1 caractérisé en ce que les deux flasques (32, 33) sont montés à rotation respectivement sur deux plaques supports verticales (36, 37), présentant des faces d'appui horizontales supérieures (36a, 37a) pour la pièce à couper et reliées l'une l'autre par l'intermédiaire d'une tige filetée (11) montée à rotation dans l'une des plaques supports en étant bloquée en translation, tandis que cette tige filetée (11) est vissée dans un trou taraudé percé de part en part dans l'autre plaque support, les deux flasques (32, 33) étant montés librement en rotation autour de l'axe commun (xy) de la tige filetée (11).

12. Appareil suivant la revendication 11 caractérisé en ce que chacun des flasques (32, 33) comprend une partie circulaire (32a, 33a) prolongée, sur une partie de sa périphérie, par un bras (32b, 33b) s'étendant vers l'extérieur, les deux parties circulaires (32a, 33a) tournant autour de l'axe commun (xy) de la tige filetée (11 les fentes (34, 35) de guidage de la lame de scie étant ménagées dans la partie centrale circulaire (32a, 33a) et dans le bras correspondant (32b, 33b) des deux flasques (32, 33) et les parties circulaires (32a, 33a) des deux flasques (32, 33) sont logées dans des évidements circulaires (36c, 37c) ménagés dans les faces externes (36b, 37b) des deux plaques supports (36, 37).

13. Appareil suivant la revendication 12 caractérisé en ce que chacun des flasques (32, 33) présente, sur sa face externe et le long de sa périphérie, une échelle graduée circulaire (38) défilant devant un index (39) solidaire d'un bouton de blocage (41) porté par la plaque support (36, 37) correspondante.

14. Appareil suivant l'une quelconque des revendications 11 à 13 caractérisé en ce que dans les faces supérieures horizontales d'appui (36a, 37a) des plaques supports (36, 37) sont prévues des découpes (42) alignées, dans une direction parallèle à l'axe commun de rotation (xy), avec les parties extrêmes des fentes (34, 35) de guidage de la lame de scie.

15. Appareil suivant l'une quelconque des revendications 11 à 14 caractérisé en ce que les plaques supports (36, 37) présentent, à la partie supérieure de leurs faces internes (36d, 37d), des languettes d'appui horizontales (43, 44) dont les surfaces supérieures sont à fleur avec les faces d'appui horizontales (36a, 37a) des plaques supports (36, 37), ces languettes d'appui horizontales (43, 44) s'étendant parallèlement à l'axe commun de rotation (xy), les languettes d'appui (43) de la plaque support (36) s'étendant en direction de l'autre plaque support (37) et inversement les languettes d'appui (44) de la plaque support (37) s'étendant en direction de l'autre plaque support (36), et dans l'axe des languettes d'appui (43, 44) sont prévues, dans chaque plaque support, des fentes dans lesquelles les languettes d'appui (43, 44) de la plaque support opposée peuvent s'engager.

16. Appareil suivant la revendication 15 caractérisé en ce qu'en regard des fentes (45, 46) des plaques support (36, 37) les deux flasques (32, 33) présentent, sur leurs faces internes en regard, des rainures circulaires (47) qui sont centrées sur l'axe commun de rotation (xy).

17. Appareil suivant l'une quelconque des revendications 11 à 16 caractérisé en ce qu'il comporte, pour la coupe de pièces de petite largeur, une cale intermédiaire (48) comportant une âme verticale (49) de faible épaisseur destinée à venir se loger entre les deux plaques supports (36, 37) et qui se raccorde, à sa partie supérieure, à une embase horizontale (51) destinée à venir s'appliquer sur les faces d'appui horizontales supérieures (36a, 37a) des deux plaques supports (36, 37).

18. Appareil suivant la revendication 17 caractérisé en ce que la partie supérieure de l'âme (49) et l'embase (51) de la cale intermédiaire (48) présentent une découpe (53) permettant d'engager cette cale intermédiaire (48) sur la tige filetée (11).

19. Appareil suivant l'une quelconque des revendications 17 et 18 caractérisé en ce que des fentes (54) sont prévues dans la partie supérieure de l'âme (49) de la cale intermédiaire (48) pour permettre, l'engagement dans ces fentes, de languettes d'appui (43, 44) portées par les plaques supports (36, 37) à la partie supérieure de leurs faces internes.

20. Appareil suivant l'une quelconque des revendications 17 à 19 caractérisé en ce que l'embase horizontale (51) de la cale intermédiaire (48) est prolongée, vers le haut, par un bras vertical (52) présentant une lumière verticale (56) dans laquelle peut coulisser un boulon assurant le blocage d'une butée (57) constituée par une petite équerre.

## Claims

1. An apparatus for cutting at a bevel a piece presenting a reference surface with respect to which the plane of cut must be inclined, by the desired angle, characterized in that it comprises two parallel, vertical side elements (2, 3) in which are respectively provided two slots (4, 5) for guiding a saw blade, these two slots (4, 5) being parallel and opening in the edges (2a, 3a) of the side elements to define the plane of cut, means (11) for connecting the two parallel, vertical side elements (2, 3) to maintain them at a distance from each other along a common transverse axis (xy), a support (7, 8) mounted on each side element (2, 3) so as to be orientable about the transverse axis (xy) and presenting an upper bearing face, the two parallel, upper bearing face (7e, 8e) defining a bearing plane for the reference surface of the piece (1) to be cut, and means (9, 10) for blocking each support on the side element (2, 3) associated therewith so that its bearing face (7e, 8e) forms with the slot (4, 5) of the corresponding side element, an angle (a) equal to the desired angle of cut.

2. An apparatus according to claim 1, characterized in that the means for connecting the two parallel, vertical side elements (2, 3) are provided to allow a mutual displacement of the two side elements one in the direction of the other, with a view to ensuring tightening and blocking of the piece (1) to be cut between the opposite faces of the two side elements (2, 3).

3. An apparatus according to claim 2, characterized in that the connecting and tightening means are constituted by a threaded rod (11) mounted to rotate and blocked in translation in one of the side elements (2) and which is screwed in a tapping provided in the other side element (3).

4. An apparatus according to any of the preceding claims, characterized in that each of the supports (7, 8) is constituted by a fork joint comprising a web (7a, 8a) parallel to the edge (2a, 3a) of the side element (2, 3) and in which is screwed a locking screw (9, 10) of which the tip may come into contact with said edge (2a, 3a), the web (7a, 8a) being extended, on the inside, by a long flange (7b, 8b) and, on the outside, by a shorter flange (7c, 8c).

5. An apparatus according to claim 4, characterized in that the inner flange (7b, 8b) of each support (7, 8) is mounted to rotate on an inner hub (2b, 3b) of the corresponding side element (2, 3) and it presents, on its upper face (7e, 8e), a notch (7d, 8d) allowing engagement of the lower cutting edge of the saw blade (6).

6. An apparatus according to any of claims 4 and 5, characterized in that the outer flange (7c, 8c) of each support (7, 8), whose length is shorter than that of the inner flange (7b, 8b), constitute an index movable in front of a circular graduation (14) marked on the outer face of the side element (2, 3).

7. An apparatus according to any of the preceding claims characterized in that each of the side elements (2, 3) is pierced, in its lower part opposite the guide slots (4, 5), with a succession of holes (16) distributed over an arc of circle centred on the transverse axis (xy) and in which are engaged connecting members (17, 20) of a foot (18, 19).

8. An apparatus according to claim 7, characterized in that each foot (18) is constituted by a metal wire or like material and it presents two bent ends (17) engaged in two of the holes (16) of the side elements (2, 3).

9. An apparatus according to claim 7, characterized in that each foot (19) is constituted by a plate which is rendered fast with the associated side element (2, 3) by means of connecting members (20) engaged in two holes (16) in the side element (2, 3).

10. An apparatus according to any of the preceding claims, characterized in that it comprises rigid intermediate shims (21) disposed between the two side elements (2, 3) so as to extend over the whole of the space provided between the two side elements, with an additional elastic shim (22) for ensuring tightening, the rigid shims (21) and the elastic shim (22) being pierced with a central hole for the passage of the tightening and blocking rod (11).

11. An apparatus according to claim 1, characterized in that the two side elements (32, 33) are mounted to rotate respectively on two vertical support plates (36, 37) presenting upper horizontal bearing faces (36a, 37a) for the piece to be cut and connected to each other via a threaded rod (11) mounted to rotate in one of the support plates whilst being locked in translation, whereas this threaded rod (11) is screwed in a tapped hole pierced right throught the other support plate, the two side elements (32, 33) being mounted to rotate freely about the common axis (xy) of the threaded rod (11).

12. An apparatus according to claim 11, characterized in that each of the side element (32, 33) comprises a circular part (32a, 33a) extended, over a part of its periphery, by an outwardly extending arm (32b, 33b), the two circular parts (32a, 33a) rotating about the common axis (xy) of the threaded rod (11), the slots (34, 35) for guiding the saw blade being made in the circular central (32a, 33a) and in the corresponding arm (32a, 33b) of the two side elements (32, 33) and the circular parts (32a, 33a) of the two side elements (32, 33) are housed in circular recesses (36c, 37c) made in the outer face (36b, 37b) of the two support plates (36, 37).

13. An apparatus according to claim 12, characterized in that each of the side elements (32, 33) presents, on its outer face and along its periphery, a circular graduated scale (38) moving in front of an index (39) fast with a locking button (41) borne by the corresponding support plate (36, 37).

14. An apparatus according to any of claims 11 to 13, characterized in that in the upper horizontal bearing faces (36a, 37a) of the support plates (36, 37), there are provided cut-outs (42) aligned, in a direction parallel to the common axis (xy) of rotation, with the end parts of the slots (34, 35) for guiding the saw blade.

15. An apparatus according to any of claims 11 to 14, characterized in that the support plates (36, 37) present, in the upper part of their inner faces (36d, 37d), horizontal bearing tongues (43, 44) whose upper surfaces are flush with the horizontal bearing faces (36a, 37a) of the support plates, these horizontal bearing tongues (43, 44) extending parallel to the common axis of rotation (xy), the bearing tongues (43) of the support plate (36) extending in the direction of the other support plate (37) and, inversely, the bearing tongues (44) of the support plate (37) extending in the direction of the other support plate (36), and in the axis of the bearing tongues (43, 44), slots are provided, in each support plate, in which the bearing tongues (43,44) of the opposite support plate may engage.

16. An apparatus according to claim 15, characterized in that opposite the slots (45, 46) of the support plates (36, 37), the two side elements (32, 33) present, on their opposite inner faces, circular grooves (47) which are centred on the common axis of rotation (xy).

17. An apparatus according to any of claims 11 to 16, characterized in that it comprises, for cutting pieces of small width, an intermediate shim (48) comprising a vertical web (49) of small thickness adapted to be housed between the two support plates (36, 37) and which is joined, in its upper part, to a horizontal base (51) adapted to be applied on the upper horizontal bearing faces (36a, 37a) of the two support plates (36, 37).

18. An apparatus according to claim 17, characterized in that the upper part of the web (49) and the base (51) of the intermediate shim (48) present a cut-out (53) enabling this intermediate shim (48) to engage on the threaded rod (11).

19. An apparatus according to any of claims 17 and 18, characterized in that slots (54) are provided in the upper part of the web (49) of the intermediate shim (48) to allow the engagement in these slots of bearing tongues (43,44) borne by the support plates (36, 37) in the upper part of their inner faces.

20. An apparatus according to any of claims 11 to 19, characterized in that the horizontal base (51) of the intermediate shim (48) is upwardly extended by a vertical arm (52) presenting a vertical slot (56) in which may slide a bolt ensuring blocking of a stop (57) constituted by a small angle iron.

## Patentansprüche

1. Vorrichtung zum Schrägschneiden eines Werkstückes, das eine Bezugsfläche aufweist, in bezug es auf die Schnittebene im gewünschten Winkel geneigt sein soll, dadurch gekennzeichnet, daß sie zwei parallele vertikale Flansche (2, 3) umfaßt, in denen jeweils zwei Führungsschlitze (4, 5) für ein Sägeblatt vorgesehen sind, daß diese beiden Schlitze (4, 5) parallel verlaufen und in die Kanten (2a, 3a) der Flansche münden, um die Schnittebene zu bilden bzw. zu bestimmen, daß Verbindungseinrichtungen (11) für die beiden parallelen vertikalen Flansche (2, 3) vorgesehen sind, um sie im Abstand voneinander entlang einer gemeinsamen Querachse (xy) zu halten, daß auf jedem Flansch (2, 3) ein Träger (7, 8) montiert ist, der um die Querachse (xy) orientierbar ist und eine obere Abstützfläche aufweist, daß die beiden oberen parallelen Abstützflächen (7e, 8e) eine Abstützebene für die Bezugsfläche des zu schneidenden Werkstückes (1) begrenzen und daß Einrichtungen (9, 10) vorgesehen sind, um jeden Träger (7, 8) auf dem zugeordneten Flansch (2, 3) so zu verriegeln, und daß seine Abstützfläche (7e, 8e) zusammen mit dem Führungsschlitz (4, 5) des entsprechenden Flansches einen Winkel (a) bildet, der gleich dem gewünschten Schnittwinkel ist.

2. Vorrichtung nach Anspruch 1, dadurch gekennzeichnet, daß die Verbindungseinrichtungen zwischen den beiden vertikalen parallelen Flanschen (2, 3) vorgesehen sind, um eine gegenseitige Verschiebung der beiden Flansche in Richtung aufeinander zuzulassen, um das Einspannen und Verriegeln des zu schneidenden Werkstückes (1) zwischen den einander zugewandten Flächen der beiden Flansche (2, 3) zu gewährleisten.

3. Vorrichtung nach Anspruch 2, dadurch gekennzeichnet, daß die Verbindungs- und Einspanneinrichtungen günstigerweise von einer mit Gewinde versehenen Spindel (11) gebildet werden, die drehbar und gegen Translationsbewegung verriegelt in einem der Flansche (2) montiert und in ein im anderen Flansch (3) vorgesehenes Gewinde eingeschraubt ist.

4. Vorrichtung nach einem der vorhergehenden Ansprüche, dadurch gekennzeichnet, daß jeder der Träger (7, 8) von einem Bügel gebildet wird, der einen Steg (7a, 8a) umfaßt, der parallel zur Kante (2a, 3a) des Flansches (2, 3) verläuft und in dem eine Stellschraube (9, 10) eingeschraubt ist, deren Spitze mit der Kante (2a, 3a) in Berührung kommen kann, und daß der Steg (7a, 8a) innen durch einen Schenkel (7b, 7c) von großer Länge und außen durch einen kürzeren Schenkel (7c, 8c) verlängert ist.

5. Vorrichtung nach Anspruch 4, dadurch gekennzeichnet, daß der innere Schenkel (7b, 8b) jedes Trägers (7, 8) drehbar auf einer inneren Nabe (2b, 3b) des entsprechenden Flansches montiert ist und auf seiner oberen Fläche (7e, 8e) mit einer Kerbe (7d, 8d) versehen ist, die das Eingreifen des unteren Schneidrandes des Sägeblattes (6) zuläßt.

6. Vorrichtung nach einem der Ansprüche 4 und 5, dadurch gekennzeichnet, daß der äußere Schenkel (7c, 8c) jedes Trägers (7, 8), der von kürzerer Länge als jener des inneren Schenkels (7b, 8b) ist, einen mobilen Zeiger gegenüber einer kreisförmigen Einteilung (14) darstellt, die auf der Außenfläche des Flansches (2, 3) eingezeichnet ist.

7. Vorrichtung nach einem der vorhergehenden Ansprüche, dadurch gekennzeichnet, daß jeder der seitlichen Flansche (2, 3) in seinem unteren Abschnitt, der den Führungsschlitzen (4, 5) gegenüberliegt, von einer Aufeinanderfolge von Löchern (16) durchsetzt ist, die über einen Kreisbogen verteilt sind, der auf der Querachse (xy) zentriert ist, und in denen die Verbindungsorgane (17, 20) eines Füßes (18, 19) in Eingriff stehen.

8. Vorrichtung nach Anspruch 7, dadurch gekennzeichnet, daß jeder Fuß (18) aus Eisendraht oder einem ähnlichen Material hergestellt ist und zwei abgewinkelte Enden (17) aufweist, die in Eingriff in zwei der Löcher (16) der Flansche (2, 3) stehen.

9. Vorrichtung nach Anspruch 7, dadurch gekennzeichnet, daß jeder Fuß (19) aus einer Platte besteht, die fest mit dem zugeordneten Flansch (2, 3) mittels Verbindungsorganen (20) verbunden ist, die in zwei Löchern (16) des Flansches (2,3) in Eingriff stehen.

10. Vorrichtung nach einem der vorhergehenden Ansprüche, dadurch gekennzeichnet, daß sie starre Zwischenbeilagscheiben (21) aufweist, die zwischen den beiden Flanschen (2, 3) so angeordnet sind, daß sie sich über den gesamten Raum erstrecken, der zwischen den beiden Flanschen vorgesehen ist, wobei eine zusätzliche elastische Beilagscheibe (22) vorgesehen ist, um die Einspannung zu gewährleisten und daß die starren Beilagscheiben (21) und die elastische Beilagscheibe (22) von einem zentralen Loch zum Durchtreten der Einspann- und Verriegelungsspindel (11) durchsetzt sind.

11. Vorrichtung nach Anspruch 1, dadurch gekennzeichnet, daß die beiden Flansche (32, 33) drehbar jeweils auf zwei vertikalen Abstützplatten (36, 37) montiert sind, die obere horizontale Abstützflächen (36a, 37a) für das zu schneidende Werkstück aufweisen und aneinander unter Zwischenschaltung einer Gewindespindel (11) verbunden sind, die drehbar und gegen Translationsbewegung verriegelt in einer der Abstützplatten montiert ist, wobei diese Gewindespindel (11) in ein mit Gewinde versehenes Loch eingeschraubt ist, das die andere Abstützplatte durchsetzt, und die beiden Flansche (32, 33) frei drehbar um die gemeinsame Achse (xy) der Gewindespindel (11) montiert sind.

12. Vorrichtung nach Anspruch 11, dadurch gekennzeichnet, daß jeder der Flansche (32, 33) einen kreisförmigen Abschnitt (32a, 33a) aufweist, der auf einem Abschnitt seines Umfanges durch einen Arm (32b, 33b) verlängert wird, der sich nach außen erstreckt, daß sich die beiden kreisförmigen Abschnitte (32a, 33a) um die gemeinsame Achse (xy) der Gewindespindel (11) herum drehen, daß die Führungsschlitze (34, 35) des Sägeblattes im zentralen kreisförmigen Abschnitt (32a, 33a) und im entsprechenden Arm (32b, 33b) der beiden Flansche (32, 33) ausgebildet sind und daß die kreisförmigen Abschnitte (32a, 33a) der beiden Flansche (32, 33) von kreisförmigen Ausnehmungen (36c, 37c) aufgenommen werden, die in den Außenflächen (36b, 37b) der beiden Abstützplatten (36, 37) ausgebildet sind.

13. Vorrichtung nach Anspruch 12, dadurch gekennzeichnet, daß jeder der Flansche (32, 33) auf seiner Außenfläche und entlang seinem Umfang eine kreisförmige eingeteilte Skala (38) aufweist, die an einem Zeiger (39) vorbeiläuft, der fest mit einem Verriegelungsknopf (41) verbunden ist, der von der entsprechenden Abstützplatte (36, 37) getragen wird.

14. Vorrichtung nach einem der Ansprüche 11-13, dadurch gekennzeichnet, daß in den oberen horizontalen Abstützflächen (36a, 37a) der Abstützplatten (36, 37) Einschnitte (42) vorgesehen sind, die in einer Richtung parallel zur gemeinsamen Rotationsachse (xy) mit den Endabschnitten der Führungsschlitze (34, 35) des Sägeblattes ausgerichtet sind.

15. Vorrichtung nach einem der Ansprüche 11-14, dadurch gekennzeichnet, daß die Abstützplatten (36, 37) im oberen Abschnitt ihrer Innenflächen (36d, 37d) horizontale Abstützzungen (43, 44) aufweisen, deren obere Flächen auf gleicher Höhe mit den horizontalen Abstützflächen (36a, 37a) der Abstützplatten (36, 37) verlaufen, daß die horizontalen Abstützzungen (43, 44) sich parallel zur gemeinsamen Rotationsachse (xy) erstrecken, daß sich die Abstützzungen (43) der Abstützplatte (36) in Richtung der anderen Abstützplatte (37) erstrecken und umgekehrt sich die Abstützzungen (44) der Abstützplatte (37) in Richtung der anderen Abstützplatte (36) erstrecken und daß in der Achse der Abstützzungen (43, 44) in jeder Abstützplatte Schlitze vorgesehen sind, in die die Abstützzungen (43, 44) der gegenüberliegenden Abstützplatte eingreifen können.

16. Vorrichtung nach Anspruch 15, dadurch gekennzeichnet, daß gegenüber von den Schlitzen (45, 46) der Abstützplatten (36, 37) die beiden Flansche (32, 33) auf ihren inneren gegenüberliegenden Flächen kreisförmige Nuten (47) aufweisen, die auf der gemeinsamen Rotationsachse (xy) zentriert sind.

17. Vorrichtung nach einem der Ansprüche 11-16, dadurch gekennzeichnet, daß sie für das Schneiden von Werkstücken von geringer Breite einen Zwischenkeil (48) aufweist, der einen vertikalen Steg (49) von geringer Dicke umfaßt, der dazu bestimmt ist, zwischen den beiden Abstützplatten (36, 37) aufgenommen zu werden und der sich in seinem oberen Abschnitt mit einem horizontalen Ansatz (51) verbindet, der dazu bestimmt ist, sich gegen die horizontalen oberen Abstützflächen (36a, 37a) der beiden Abstützplatten (36, 37) anzulegen.

18. Vorrichtung nach Anspruch 17, dadurch gekennzeichnet, daß der obere Abschnitt des Steges (49) und der Ansatz (51) des Zwischenklotzes (48) einen Einschnitt (53) bilden der zuläßt, daß der Zwischenklotz (48) auf der Gewindespindel (11) in Eingriff gebracht wird.

19. Vorrichtung nach einem der Ansprüche 17 und 18, dadurch gekennzeichnet, daß Schlitze (54) im oberen Abschnitt des Steges (49) des Zwischenklotzes (48) vorgesehen sind, um den Eingriff von Abstützzungen (43, 44), die von den Abstützplatten (36, 37) im oberen Abschnitt ihrer Innenflächen getragen werden, in diese Schlitze zuzulassen.

20. Vorrichtung nach einem der Ansprüche 17-19, dadurch gekennzeichnet, daß der horizontale Ansatz (51) des Zwischenklotzes (48) nach oben durch einen vertikalen Arm (52) verlängert ist, der mit einem vertikalen Fenster (56) versehen ist, in dem ein Bolzen gleiten kann, der die Verriegelung eines Anschlags (57) gewährleistet, der von einem kleinen Winkelband gebildet wird.
